# EUROPÄISCHE PATENTANMELDUNG

(11) **EP 1 566 477 A1**
(43) Veröffentlichungstag der Anmeldung: **24.08.2005**
(21) Anmeldenummer: 05100684.9
(22) Anmeldetag: 01.02.2005
(51) Int. Cl.: D06F 39/08, A47L 15/42, D06F 39/04

(54) **Flüssigkeitsführendes elektrisches Haushaltsgerät**

(30) Priorität: 13.02.2004 DE 102004007246
(71) Anmelder: BSH Bosch und Siemens Hausgeräte GmbH, 81739 München (DE)
(72) Erfinder: Klein, Hans-Wilhelm, 97078 Würzburg (DE)

(57) **Zusammenfassung**

Ein elektrisches Haushaltsgerät umfasst eine im Betrieb des Geräts wenigstens zum Teil mit Flüssigkeit gefüllte Kammer (1), eine Pumpe (5) zum Umwälzen der Flüssigkeit und einen die Pumpe (5) antreibenden Motor (9), der eine in thermischem Kontakt mit der Flüssigkeit stehende Wicklungsanordnung (U, V, W) aufweist. Der Wicklungsanordnung (U, V, W) ist eine Messschaltung (24-29) zum Erfassen des elektrischen Widerstandswertes der Wicklungsanordnung zugeordnet.

## Beschreibung

Die vorliegende Erfindung betrifft ein elektrisches Haushaltsgerät mit einer im Betrieb des Geräts wenigstens zum Teil mit Flüssigkeit gefüllten Kammer und einer von einem Motor angetriebenen Pumpe zum Umwälzen der Flüssigkeit. Bei einem solchen Haushaltsgerät kann es sich insbesondere um eine Spülmaschine oder Waschmaschine handeln, und bei der Pumpe um eine Laugenpumpe, die Reinigungslauge aus einem unteren Teil der Kammer absaugt, um sie auf in der Kammer angeordnetes, zu reinigendes Gut zu sprühen oder aus der Kammer abzupumpen.

Die Reinigungslauge in einem solchen Haushaltsgerät muss auf einer vorgegebenen Betriebstemperatur gehalten werden. Zum Erfassen der Temperatur ist im allgemeinen ein Temperatursensor wie etwa ein Thermoelement in möglichst engem thermischem Kontakt mit der Reinigungslauge platziert. Der Einbau eines solchen Sensors erfordert Kosten und Arbeitsaufwand.

Um Teilekosten und Montageaufwand einzusparen, wäre es wünschenswert, über ein Haushaltsgerät zu verfügen, bei dem zur Erfassung der Temperatur der Reinigungslauge oder einer anderem in dem Gerät zirkulierenden Flüssigkeit ein solcher Temperatursensor nicht erforderlich ist.

Die Aufgabe wird gelöst durch ein Haushaltsgerät mit den Merkmalen des Anspruchs 1.

Die Erfindung nutzt die Tatsache, dass die Wicklungen eines zum Pumpen der Flüssigkeit eingesetzten Pumpenmotors häufig in thermischem Kontakt mit die Flüssigkeit führenden Teilen stehen, so dass ihre Temperatur eng der der Flüssigkeit folgt, und dass die meisten für die Herstellung der Wicklung geeigneten Materialien einen temperaturabhängigen spezifischen Widerstand haben, so dass aus Schwankungen des Widerstandswertes der Wicklungen ein Rückschluss auf die Temperatur der Wicklungen möglich ist, die wiederum mit der der Flüssigkeit eng korreliert ist. Aus der Entwicklung des elektrischen Widerstandswertes der Wicklungsanordnung ist daher ein Rückschluss auf die Temperatur der Flüssigkeit möglich.

Im Allgemeinen verfügt ein Haushaltsgerät der oben genannten Art über eine Heizeinrichtung zum Erhitzen der Flüssigkeit und eine Steuereinrichtung zum Steuern des Betriebs der Heizeinrichtung. Diese kann zweckmäßigerweise den erfassten Widerstandswert für die Temperaturregelung nutzen.

Vorzugsweise hat der Motor der Pumpe der erfindungsgemäßen Maschine einen Nassläufer, d. h. der Läufer ist in einer mit der Flüssigkeit gefüllten Kammer untergebracht, die einen Teil der Pumpe bildet. Diese Bauweise gewährleistet eine enge thermische Kopplung sowohl des Läufers als auch des die Kammer umgebenden Ständers des Motors an die Flüssigkeit.

Die Wicklungsanordnung, deren Widerstand gemessen wird, kann eine einzelne Wicklung, die Gesamtheit der Wicklungen des Motors oder eine zwischen diesen beiden Extremen liegende Zahl von Wicklungen umfassen. Im Falle eines Motors mit Wicklungen in Sternkonfiguration ist die Widerstandsmessung an der Gesamtheit der Wicklungen oder an einer Reihenschaltung von zwei Wicklungen besonders einfach realisierbar.

Um eine Beeinträchtigung der Genauigkeit der Widerstandsmessung durch Induktionen im Motor zu vermeiden, führt die Messschaltung die Widerstandsmessung vorzugsweise bei stehendem Motor aus.

Wenn der Motor über einen Wechselrichter versorgt ist, sind zur Erfassung des Widerstandswertes der Wicklungsanordnung vorzugsweise eine Strommessschaltung zum Messen des Stromflusses durch den Wechselrichter und/oder eine Spannungsmessschaltung zum Messen der Eingangsspannung des Wechselrichters vorgesehen, aus deren Messergebnissen der Widerstandswert unter Berücksichtigung des Spannungsabfalls im Wechselrichter berechnet werden kann.

Weitere Merkmale und Vorteile der Erfindung ergeben sich aus der nachfolgenden Beschreibung von Ausführungsbeispielen unter Bezugnahme auf die beigefügten Figuren.

### Es zeigen:

- Fig. 1: einen schematischen Schnitt durch eine erfindungsgemäße Geschirrspülmaschine;
- Fig. 2: ein Blockdiagramm des Motors der Umwälzpumpe der Spülmaschine aus Fig. 1 sowie von dessen Versorgungselektronik;
- Fig. 3: einen Schnitt durch eine Baugruppe, in der die Pumpe, der Motor und die Versorgungselektronik zusammengefasst sind.

Fig. 1 zeigt einen schematischen Schnitt durch eine Spülmaschine mit einer Spülkammer 1, in der in üblicher Weise Körbe 2, 3 auf Schienen geführt herausziehbar angeordnet sind. In einer Vertiefung am Boden der Spülkammer 1 befindet sich ein Spülwasserfilter 4, durch das hindurch eine später mit Bezug auf Fig. 2 und 3 genauer erläuterte Pumpe 5 Spüllauge absaugt, um damit über Leitungen 12, 13 drehbar gelagerte Düsenarme 6, 7 zu speisen, die jeweils unter den Körben 2, 3 montiert sind, um das darin enthaltene Spülgut anzusprühen. Ein elektrischer Heizstab 8 ist am Boden der Spülkammer 1 montiert und dient zum Erhitzen der Spüllauge.

Die Pumpe 5 ist von einem bürstenlosen Gleichstrommotor 9 angetrieben.

Ein Elektronikblock zum Ansteuern des Motors 9 und des Heizstabs 8 gemäß einem vom Benutzer ausgewählten Spülprogramm ist in Fig. 1 zusammenfassend mit 20 bezeichnet. Fig. 2 zeigt detaillierter in Form eines Blockdiagramms den Aufbau des Elektronikblocks 20. Der Motor 9 hat drei Ständerwicklungen, mit U, V, W bezeichnet, die hier in einer Sternkonfiguration verschaltet sind. Der Versorgungselektronikblock 20 umfasst einen Netzgleichrichter 21, der eine Zwischengleichspannung liefert. Diese Zwischengleichspannung speist drei Phasen eines Wechselrichters 22, von denen jede zwei in Reihe geschaltete Schalter SU1, SU2 bzw. SV1, SV2 bzw. SW1, SW2, jeweils in Form eines Leistungstransistors mit paralleler Freilaufdiode, umfasst. Der Punkt zwischen zwei Schaltern jeder Phase ist mit jeweils einer zugeordneten Wicklung U, V oder W des Motors verbunden. Der Zustand, offen oder geschlossen, jeden Schalters ist durch einen Schaltmustergenerator 23 gesteuert, der ein für die momentane Phase ϕ der Motorwelle reprδ sentatives Signal von einem Phasendetektor 24 empfδngt und anhand dieses Phasensignals die Bestromung der Stδnderwicklungen U, V, W des Motors 9 so festlegt, dass das von den Stδnderwicklungen U, V, W im Motor 9 erzeugte Magnetfeld einen gewissen Vorsprung vor der Phase von dessen Lδufer hat und diesen antreibt.

Der Phasendetektor 24 kann durch einen oder mehrere Magnetfeldsensoren wie etwa Hall-Sensoren gebildet sein, die dem Magnetfeld des Lδufers oder von gekoppelt mit dem Lδufer rotierenden Magneten ausgesetzt sind. Vorzugsweise handelt es sich um einen rein elektronischen Phasendetektor, wie z. B. in US-A-5859520 beschrieben, der einen Nullpunktdurchgang der in einer zeitweilig unbestromten Wicklung U, V oder W des Motors durch das Magnetfeld des Lδufers induzierten elektromotorischen Kraft auswertet, um daraus die Phase ϕ des Lδufers abzuleiten.

Das vom Phasendetektor 24 gelieferte Phasensignal wird auch von einer Drehzahlmessschaltung 25 empfangen, die die Drehzahl n des Motors 9 daraus durch Bilden einer zeitlichen Ableitung, Messen der Periode oder dgl. ermittelt.

Die Drehzahlmessschaltung 25 liefert ein fór die erfasste Drehzahl n reprδ sentatives Signal an eine αberwachungsschaltung 26.

Eine Strommessschaltung 27 hat zwei Eingδnge, die mit den zwei Anschlussklemmen eines Messwiderstandes 28 verbunden sind, der in Reihe mit dem Wechselrichter 22 zwischen die Ausgangsklemmen des Netzgleichrichters 21 geschaltet ist. Der durch den Messwiderstand 28 fliei ende Strom ist daher die Summe der durch die drei Phasen des Wechselrichters 22 flieíenden Strϕme.

Eine Spannungsmessschaltung 29 hat zwei Eingδnge, die parallel zum Wechselrichter 22 an die zwei Ausgδnge des Netzgleichrichters 21 angeschlossen sind und so den Wert der Zwischenspannung erfassen.

Ausgδnge der drei Messschaltungen 25, 27, 29 sind mit der ά berwachungsschaltung 26 verbunden, die so jederzeit die aktuellen Werte der Drehzahl n, der Zwischenkreisspannung und des Zwischenkreisstromes abfragen kann. Anhand der Stromstδrken- und Spannungsmesswerte ist die άberwachungsschaltung 26 in der Lage, die vom Wechselrichter (und damit letztlich vom Motor 9) aufgenommene elektrische Leistung zu berechnen. Diese Leistung steht, wenn die Pumpe 5 ordnungsgemδí lδuft, in einem festen Zusammenhang mit der Drehzahl n. Dieser Zusammenhang ist durch die Gestalt der Leitungen 12, 13 festgelegt, durch welche die Spóllauge gepumpt wird. Dieser Zusammenhang ist in Form einer Kennkurve in einem Speicher der ά berwachungsschaltung 25 abgelegt. Durch Vergleichen eines aktuellen Paars von Leistung und Drehzahl mit dieser vorab bekannten Kennkurve ist die άberwachungsschaltung 26 in der Lage, Stϕrungen der Laugenzirkulation, etwa durch zu niedrigen Wasserstand in der Spó lkammer 1 oder durch Verstopfung des Filters 4, zu erfassen und gegebenenfalls Mainahmen zum Schutz des Motors 9 zu treffen. Solche Mainahmen kϕnnen z.B. die Abschaltung des Motors bzw. der gesamten Spólmaschine, ein Róckspólen des Filter 4, um die Verstopfung zu lϕsen, etc. sein.

Anhand der von den Messschaltungen 27, 29 gelieferten Strom- und Spannungswerte ist die άberwachungsschaltung 26 ferner in der Lage, den ohmschen Widerstand einer Anordnung von Wicklungen des Motors 9 zu ermitteln. Dieser ohmsche Widerstand lδsst anhand einer Widerstands-Temperaturcharakteristik des Materials der Wicklungen U, V, W einen Ró ckschluss auf deren Temperatur zu.

Wenn ein Programmautomat 30, der den Betrieb diverser Funktionskomponenten der Spólmaschine anhand eines vom Benutzer gewδhlten Spólprogramms steuert, einen Wert fór die Temperatur des Spó lwassers benϕtigt, ordnet er eine zeitweilige Unterbrechung des Betriebs der Pumpe 5 an. Hierzu wird der Motor 9 angehalten, indem die Geschwindigkeit, mit der die vom Generator 23 ausgegebenen Schaltmuster aufeinanderfolgen, verringert wird, bis schlieílich ein einer willkórlich ausgewδhlten Orientierung des Magnetfelds in Motor 9 entsprechendes Schaltmuster erreicht ist. Von diesem Schaltmuster aus wird nicht weitergeschaltet, so dass der Lδufer des Motors 9 in einer der Orientierung des Magnetfelds bei diesem Schaltmuster entsprechenden Stellung verharrt. Bei diesem Schaltmuster kϕnnen z.B. die Schalter SU1 und SV2 offen und alle anderen geschlossen sein, so dass ein Strom in Reihe durch die Wicklungen U, V des Motors flieít, oder es kϕnnen die Schalter SU1, SV2, SW2 geschlossen und die anderen offen sein, so dass Strom durch die Wicklung U flieit und sich anschlieíend auf die Wicklungen V, W verteilt.

Nachdem der Lδufer des Motors 9 in der diesem Schaltmuster entsprechenden Stellung zur Ruhe gekommen ist, so dass der Stromfluss durch den Motor nicht mehr durch Induktionserscheinungen beeinflusst ist, liest die άberwachungsschaltung 26 die von den Messschaltungen 27, 29 erfassten Werte von Stromstδrke und Spannung. Von der gemessenen Spannung wird ein Wert abgezogen, der dem Spannungsabfall in hintereinandergeschalteten, stromdurchflossenen Schaltern wie etwa SU1, SV2 des Wechselrichters entspricht, und die erhaltene Differenz wird mit der gemessenen Stromstδrke in Beziehung gesetzt, um einen ohmschen Widerstandswert der bestromten Wicklungen zu erhalten. Anhand einer Widerstands-Temperaturcharakteristik, die z.B. in einem der ά berwachungsschaltung 26 zugeordneten Halbleiter-Speicherbaustein abgelegt sein kann, ermittelt die άberwachungsschaltung 26 die dem gemessenen Widerstandswert entsprechende Temperatur der Wicklungsanordnung.

Im Prinzip ist es mϕglich, sδmtliche oben erwδhnten Komponenten 23 bis 30, evtl. mit Ausnahme des Messwiderstandes 28, in einem gemeinsamen Mikrocontroller zu implementieren. In der Darstellung der Fig. 2 umfasst ein als gestrichelter Rahmen symbolisierter Mikrocontroller 31 die Komponenten 23 bis 27 und 29; der Programmautomat 30, der nicht nur die Pumpe 5, sondern auch von ihr entfernte Komponenten wie den Heizstab 8 sowie Ein- und Auslassventile fór die Zu- und Abfuhr von Wasser in bzw. aus der Spólkammer steuert und Befehle eines Benutzers verarbeitet, ist von dem Mikrocontroller 31 rδumlich getrennt.

Um eine Regelung der Temperatur der Spóllauge anhand des Widerstandswertes der Windungsanordnung bzw. der davon abgeleiteten Temperatur zu ermϕglichen, móssen die Wicklungen U, V, W in engem thermischen Kontakt mit der Spóllauge stehen. Fig. 3 zeigt in einem Schnitt eine Ausgestaltung einer Baueinheit aus Pumpe 5, Motor 9 und Steuerelektronik, die diese Anforderung besonders gut erfóllt.

Die Pumpe 5 ist eine Flógelpumpe mit einem Gehδuse aus einer vorderen Gehδuseschale 41 und einem topffϕrmig eingebuchteten Schild 42, die eine einteilige Pumpenkammer 40 begrenzen. In der Pumpenkammer 40 ist ein Flógelrad 43 und, in die topffϕrmige Einbuchtung des Schildes 42 eingreifend, ein Lδufer 44 des bórstenlosen Gleichstrommotors 9 untergebracht. Der Lδufer 44 ist in die von der Pumpe gepumpte Fló ssigkeit eingetaucht und durch diese gekóhlt. Der im Wesentlichen ringfϕ rmige Stδnder 45 des Motors 9, der die Wicklungen U, V, W umfasst, ist am Rand einer Gehδuseschale 46 montiert, in der auch eine Platine 47 verankert ist, die den Mikrocontroller 31 und den Messwiderstand 28 trδgt. Die Baueinheit aus Gehδuseschale 46 und Stδnder 45 ist in Art eines Bechers auíen óber den Schild 42 gestólpt. Die Wicklungen U, V, W sind hier lediglich durch die Wand der topffϕrmigen Einbuchtung des Schildes 42 von der Spóllauge getrennt, welche in der Pumpenkammer 40 auch den Lδufer 44 umspólt. Da die Lauge in der Pumpenkammer 40 stδndig ausgetauscht wird, ist ihre Temperatur ein guter Mittelwert fór die Temperatur der Lauge in der Spólkammer 1.

Infolge der engen rδumlichen Nachbarschaft ist die Temperatur der Stδ nderwicklungen eng an die der Spóllauge gekoppelt. Im einfachsten Fall wird die Temperatur der Wicklungen mit der der Spóllauge gleichgesetzt.

Eine systematische Abweichung zwischen der Temperatur der Spóllauge und der der Stδnderwicklungen kann auf in den Stδnderwicklungen im Betrieb des Motors erzeugte Joulesche Wδrme zuróckgehen. Einer weiterentwickelten Ausgestaltung zufolge berócksichtigt die ά berwachungsschaltung diesen Effekt, indem sie anhand fortlaufend gemessener oder interpolierter Widerstandswerte R die Joulesche Leistung gemδí

P = R I² oder P =$\frac{\text{1}}{\text{R}}$ U²
ermittelt und die darauf zurückgehende Temperaturerhöhung ΔT gemäß ΔT = berechnet, wobei t₀ den Einschaltpunkt der Spülmaschine,
t den gegenwärtigen Zeitpunkt
n die Wärmekapazität des Ständers in JK⁻¹ und
α die Zeitspanne bezeichnet, die benötigt wird, um eine Temperaturdifferenz zwischen Ständer und Lauge auf 1/e abklingen zu lassen.

Zieht man ΔT vom anhand der Widerstandsmessung erhaltenen Temperaturwert des Ständers ab, wird ein um den Einfluss der Jouleschen Wärme bereinigter Temperaturwert erhalten, der die Temperatur der Lauge genau wiedergibt.

## Patentansprüche

1. Elektrisches Haushaltsgerät mit einer im Betrieb des Geräts wenigstens zum Teil mit Flüssigkeit gefüllten Kammer (1), einer Pumpe (5) zum Umwälzen der Flüssigkeit und einem die Pumpe (5) antreibenden Motor (9), der eine in thermischem Kontakt mit der Flüssigkeit stehende Wicklungsanordnung (U, V, W) aufweist, **dadurch gekennzeichnet, dass** der Wicklungsanordnung (U, V, W) eine Messschaltung (24-29) zum Erfassen des elektrischen Widerstandswertes der Wicklungsanordnung zugeordnet ist.

2. Elektrisches Haushaltsgerät nach Anspruch 1, **gekennzeichnet durch** eine Heizeinrichtung (8) zum Erhitzen der Flüssigkeit und eine Steuereinrichtung (30) zum Steuern des Betriebs der Heizeinrichtung anhand des erfassten Widerstandswerts.

3. Elektrisches Haushaltsgerät nach Anspruch 1 oder 2, **dadurch gekennzeichnet, dass** der Motor (9) einen in einer mit der Flüssigkeit gefüllten Kammer (40) der Pumpe (5) angeordneten Läufer (44) aufweist.

4. Elektrisches Haushaltsgerät nach Anspruch 3, **dadurch gekennzeichnet, dass** die Wicklungsanordnung (U, V, W), der die Messschaltung (24-29) zugeordnet ist, Teil eines Ständers (45) des Motors (9) ist.

5. Elektrisches Haushaltsgerät nach Anspruch 4, **dadurch gekennzeichnet, dass** eine Wand der Kammer (40) der Pumpe (5) sich in einem Luftspalt zwischen Läufer (44) und Ständer (45) erstreckt.

6. Elektrisches Haushaltsgerät nach einem der vorhergehenden Ansprüche, **dadurch gekennzeichnet, dass** die Wicklungsanordnung (U, V, W)die Gesamtheit der Wicklungen des Motors oder zwei in Reihe verbundene Wicklungen umfasst.

7. Elektrisches Haushaltsgerät nach einem der vorhergehenden Ansprüche, **dadurch gekennzeichnet, dass** die Messschaltung (24-29) eingerichtet ist, eine Messung des Widerstands der Wicklung jeweils bei stillstehendem Motor durchzuführen.

8. Elektrisches Haushaltsgerät nach einem der vorhergehenden Ansprüche,
**dadurch gekennzeichnet, dass** der Motor (9) über einen Wechselrichter (22) gespeist ist, und dass die Messschaltung (24-29) eine Strommessschaltung (27) zum Messen des Stromflusses durch den Wechselrichter (22) umfasst.

9. Elektrisches Haushaltsgerät nach einem der vorhergehenden Ansprüche, **dadurch gekennzeichnet, dass** der Motor (9) über einen Wechselrichter (22) gespeist ist, und dass die Messschaltung (24-29) eine Spannungsmessschaltung (29) zum Messen der Eingangsspannung des Wechselrichters (22) umfasst.
